# EUROPÄISCHE PATENTANMELDUNG

(11) **EP 4 660 084 A2**
(43) Veröffentlichungstag der Anmeldung: **10.12.2025**
(21) Anmeldenummer: 25176308.2
(22) Anmeldetag: 14.05.2025
(51) Int. Cl.: B65B 3/04, B65B 31/00, B67C 3/22, F17C 6/00, B65B 55/00

(54) **VORRICHTUNG UND VERFAHREN ZUM ABGEBEN EINES VERFLÜSSIGTEN FLUIDS IN EIN BEHÄLTNIS**

(30) Priorität: 21.05.2024 DE 102024114205
(71) Anmelder: KRONES AG, 93073 Neutraubling (DE)
(72) Erfinder: SCHAFACZEK, Bernd, 93073 Neutraubling (DE); DONHAUSER, Udo, 93073 Neutraubling (DE); FISCHER, Frank, 93073 Neutraubling (DE); SOELLNER, Juergen, 93073 Neutraubling (DE); PETER, Michael, 93073 Neutraubling (DE)
(74) Vertreter: v. Bezold & Partner Patentanwälte - PartG mbB

(57) **Zusammenfassung**

Die Erfindung betrifft u.a. eine Vorrichtung (10) zum Abgeben eines verflüssigten Fluids (F1) in ein Behältnis (12). Die Vorrichtung (10) weist einen Kühlbehälter (14) zum Aufnehmen eines Kühlmediums (K1) auf. Die Vorrichtung (10) weist eine Verflüssigungseinrichtung (26) auf, die in dem Kühlbehälter (14) zum Kühlen und Verflüssigen eines gasförmigen Fluids angeordnet ist. Die Vorrichtung (10) weist einen Vorratsbehälter (32) auf, der mit der Verflüssigungseinrichtung (26) zum Empfangen des verflüssigten Fluids (F1) von der Verflüssigungseinrichtung (26) verbunden ist und der in dem Kühlbehälter (14) zum Kühlen des verflüssigten Fluids (F1) angeordnet ist. Die Vorrichtung (10) weist eine Dosiereinrichtung (38) zum Abgeben des verflüssigten Fluids (F1) in das Behältnis (12) auf, wobei die Dosiereinrichtung (38) mit dem Vorratsbehälter (32) zum Empfangen des verflüssigten Fluids (F1) aus dem Vorratsbehälter (32) verbunden ist.

## Beschreibung

### Technisches Gebiet

Die Erfindung betrifft eine Vorrichtung zum Abgeben eines verflüssigten Fluids in ein Behältnis und eine Behälterbehandlungsanlage mit der Vorrichtung. Die Erfindung betrifft ferner ein Verfahren zum Abgeben eines verflüssigten Fluids in ein Behältnis.

### Technischer Hintergrund

Anlagen mit Vorrichtungen zum Befüllen von Behältnissen sind aus dem Stand der Technik seit langem bekannt. Dabei werden üblicherweise die Behältnisse entlang eines vorgegebenen Transportpfades, beispielsweise eines kreisbogenförmigen Transportpfades, transportiert, und während dieses Transports mit einem pastösen oder flüssigen Produkt, z. B. einem Getränk, befüllt. In die Behältnisse kann zusätzlich flüssiger Stickstoff eingebracht werden. Beispielsweise können so verschiedene Eigenschaften eines Kunststoffbehältnisses verbessert werden. So kann z. B. die mechanische Belastbarkeit (Auflast, Transportierbarkeit auf Bandförderanlagen, Handling etc.) verbessert werden. Auch die Haltbarkeit des abgefüllten Produkts kann verbessert werden, indem Sauerstoff aus dem Kopfraum des Behältnisses verdrängt wird. Auch die Haptik, d. h. das Griffgefühl, und andere Eigenschaften können verbessert werden. Derartige Vorrichtungen zum Einbringen von flüssigem Stickstoff werden bspw. als "Stickstoff-Droppler" bezeichnet, der Vorgang selbst bspw. als "droppeln".

Beispielsweise offenbart die DE 10 2010 051 543 A1 eine Vorrichtung zum Befüllen von Behältnissen mit Flüssigkeiten. Ein Füllelement befüllt die Behältnisse mit der Flüssigkeit. Eine Transporteinrichtung transportiert die Behältnisse entlang eines vorgegebenen Transportpfades. Eine Beaufschlagungseinrichtung beaufschlagt die mit der Flüssigkeit befüllten Behältnisse mit einem weiteren fließfähigen Medium. Das fließfähige Medium enthält bspw. Stickstoff.

Nachteilig an herkömmlichen Vorrichtungen zur Abgabe eines verflüssigten Fluids an ein Behältnis kann bspw. deren Komplexität, der große Bauraumbedarf sowie der vergleichsweise große Aufwand bei Wartung und Reparatur sein.

Der Erfindung liegt die Aufgabe zu Grunde, eine verbesserte Technik zur Abgabe eines verflüssigten Fluids in ein Behältnis zu schaffen. Bevorzugt soll die zugehörige Vorrichtung besonders kompakt sein.

### Zusammenfassung der Erfindung

Die Aufgabe wird gelöst durch die Merkmale der unabhängigen Ansprüche. Vorteilhafte Weiterbildungen sind in den abhängigen Ansprüchen und der Beschreibung angegeben.

Ein Aspekt der vorliegenden Offenbarung betrifft eine Vorrichtung, vorzugsweise Stickstoff-Droppler, zum Abgeben eines verflüssigten (z. B. Steril-) Fluids, vorzugsweise (z. B. Steril-) Stickstoff oder (z. B. Steril-) Sauerstoff, in ein Behältnis. Die Vorrichtung weist einen (z. B. Drucklos- oder Unterdruck-) Kühlbehälter zum Aufnehmen eines, vorzugsweise flüssigen, Kühlmediums auf. Die Vorrichtung weist ferner eine Verflüssigungseinrichtung, die in dem Kühlbehälter zum Kühlen und Verflüssigen eines gasförmigen Fluids (vorzugsweise (z. B. Steril-) Stickstoff oder (z. B. Steril-) Sauerstoff) angeordnet ist, auf. Die Vorrichtung weist ferner einen Vorratsbehälter, der mit der Verflüssigungseinrichtung zum Empfangen des verflüssigten Fluids von der Verflüssigungseinrichtung verbunden ist und der in dem Kühlbehälter zum Kühlen des verflüssigten Fluids angeordnet ist, auf. Die Vorrichtung weist ferner eine Dosiereinrichtung zum Abgeben des verflüssigten Fluids in das (z. B. unter der Dosiereinrichtung positionierte) Behältnis, wobei die Dosiereinrichtung mit dem Vorratsbehälter zum Empfangen des verflüssigten Fluids aus dem Vorratsbehälter verbunden ist, auf.

Vorteilhaft kann die Vorrichtung eine besonders kompakte Baueinheit ermöglichen. Die Verflüssigungseinrichtung und der Vorratsbehälter können gemeinsam in dem Kühlbehälter angeordnet und damit gemeinsam das darin enthaltene Kühlmedium zum Kühlen des Fluids nutzen. Vorteilhaft kann damit auch die Leitungsführung in der Vorrichtung vereinfacht werden. Ferner kann die sonst kritische Schnittstelle zwischen der Verflüssigungseinrichtung und dem Vorratsbehälter sicher innerhalb des Kühlbehälters und damit innerhalb des darin enthaltenen Kühlmediums angeordnet sein. Vorteilhaft kann auch ein Betrieb der Vorrichtung vereinfacht werden, da bspw. nur ein Kühlmedium-Füllstand überwacht werden muss (und nicht etwa zwei Kühlmedium-Füllstände).

Vorzugsweise kann der Vorratsbehälter unterhalb von der Verflüssigungseinrichtung angeordnet sein, die Dosiereinrichtung kann unterhalb von dem Vorratsbehälter angeordnet sein und/oder das Behältnis kann unterhalb von der Dosiereinrichtung positionierbar sein.

In einem Ausführungsbeispiel weist die Vorrichtung ferner eine Fluidgasquelle, vorzugsweise Sterilfluidgasquelle, besonders bevorzugt Sterilstickstoffgasquelle oder Sterilsauerstoffgasquelle, auf, wobei die Fluidgasquelle mit der Verflüssigungseinrichtung zum Zuführen des gasförmigen Fluids zu der Verflüssigungseinrichtung verbunden ist. Vorteilhaft kann damit eine zuverlässige Versorgung der Verflüssigungseinrichtung mit gasförmigem Fluid sichergestellt werden.

In einem weiteren Ausführungsbeispiel weist die Vorrichtung ferner eine Kühlmediumquelle, vorzugsweise Kühlflüssigkeitsquelle, besonders bevorzugt (z. B. unsterile) Flüssigstickstoffquelle, auf, wobei die Kühlmediumquelle mit dem Kühlbehälter zum Zuführen des Kühlmediums zu dem Kühlbehälter verbunden ist. Vorteilhaft kann damit eine zuverlässige Versorgung des Kühlbehälters mit Kühlmedium sichergestellt werden.

In einer Ausführungsform weist die Vorrichtung ferner einen, vorzugsweise thermosensitiven, Kühlmedium-Füllstandsensor, der in dem Kühlbehälter zum Erfassen eines Füllstands des Kühlmediums angeordnet ist, auf. Vorteilhaft kann somit ein Füllstand des Kühlmediums und damit eine durch dieses bewirkte Kühlleistung überwacht werden.

In einer weiteren Ausführungsform weist die Vorrichtung ferner einen, vorzugsweise thermosensitiven, Verflüssigtes-Fluid-Füllstandsensor, der in dem Vorratsbehälter zum Erfassen eines Füllstands des verflüssigten Fluids angeordnet ist. Vorteilhaft kann somit ein Füllstand des verflüssigten Fluids und damit eine sichere Versorgung der Behältnisse mit dem verflüssigten Fluid überwacht werden.

In einer Ausführungsvariante weist die Vorrichtung ferner eine Verarbeitungseinrichtung auf. Vorzugsweise kann die Verarbeitungseinrichtung dazu konfiguriert sein:
- eine Zuführung des Kühlmediums von der Kühlmediumquelle zu dem Kühlbehälter abhängig von einer Signalausgabe des Kühlmedium-Füllstandsensors anzupassen, vorzugsweise zum Einhalten eines vorgegebenen Kühlmedium-Füllstands, bei dem der Vorratsbehälter zumindest teilweise, vorzugsweise vollständig, und die Verflüssigungseinrichtung zumindest teilweise in dem Kühlmedium eingetaucht sind; und/oder
- eine Zuführung des gasförmigen Fluids von der Fluidgasquelle zu der Verflüssigungseinrichtung abhängig von einer Signalausgabe des Verflüssigtes-Fluid-Füllstandsensors anzupassen, vorzugsweise zum Einhalten eines vorgegebenen Verflüssigtes-Fluid-Mindestfüllstands im Vorratsbehälter.

Vorteilhaft kann damit auf einfache Weise ein sicherer und fortwährender Betrieb der Vorrichtung gewährleistet werden.

Vorzugsweise kann sich der Begriff "Verarbeitungseinrichtung" auf eine Elektronik (z. B. ausgeführt als eine Treiberschaltung oder mit Mikroprozessor(en) und Datenspeicher) und/oder eine mechanische, pneumatische und/oder hydraulische Steuerung beziehen, die je nach Ausbildung Steuerungsaufgaben und/oder Regelungsaufgaben und/oder Verarbeitungsaufgaben übernehmen kann. Auch wenn hierin der Begriff "Steuern" verwendet wird, kann damit gleichsam zweckmäßig auch "Regeln" bzw. "Steuern mit Rückkopplung" und/oder "Verarbeiten" umfasst bzw. gemeint sein.

In einer weiteren Ausführungsvariante weist die Verflüssigungseinrichtung eine wendelförmige Rohrleitung auf und/oder die Verflüssigungseinrichtung ist, vorzugsweise direkt, oberhalb von dem Vorratsbehälter in dem Kühlbehälter angeordnet und/oder die Verflüssigungseinrichtung, der Vorratsbehälter, der Kühlbehälter und die Dosiereinrichtung bilden eine gemeinsame Baueinheit. Vorteilhaft kann damit besonders kompakte Bauform erreicht werden.

In einem Ausführungsbeispiel weist die Dosiereinrichtung eine Abgabedüse zum Abgeben des verflüssigten Fluids in das Behältnis auf. Vorzugsweise kann die Vorrichtung ferner eine Behandlungskammer, in der die Abgabedüse zum Behandeln, vorzugsweise Temperieren und/oder Spülen, der Abgabedüse zumindest teilweise angeordnet ist, aufweisen, wobei besonders bevorzugt die Behandlungskammer außerhalb von dem Kühlbehälter angeordnet ist. Vorteilhaft kann damit beispielsweise erreicht werden, dass die Abgabedüse nicht ungewünscht vereist.

In einem weiteren Ausführungsbeispiel weist die Vorrichtung ferner eine Behandlungsmediumleitung auf, die in die Behandlungskammer zum Zuführen eines (z. B. gasförmigen) Behandlungsmediums zu der Behandlungskammer zum Behandeln der Abgabedüse mündet, wobei vorzugsweise die Behandlungsmediumleitung außerhalb von dem Kühlbehälter angeordnet. Vorzugsweise kann ein Behandlungsmedium zum Behandeln der Abgabedüse in die Behandlungskammer eingeleitet werden, sodass beispielsweise besonders sicher gewährleistet werden kann, dass die Abgabedüse nicht ungewünscht vereist.

In einer Ausführungsvariante weist die Vorrichtung eine Heizeinrichtung, die mit der Behandlungsmediumleitung zum Erwärmen des Behandlungsmediums verbunden ist, und/oder einen Temperatursensor, der mit der Behandlungsmediumleitung zum Erfassen einer Temperatur des Behandlungsmediums verbunden ist, und/oder eine Behandlungsmediumquelle, vorzugsweise (z. B. Steril-) Stickstoffgasquelle, wobei die Behandlungsmediumquelle über die Behandlungsmediumleitung mit der Behandlungskammer zum Zuführen zumindest eines Teils des Behandlungsmediums zu der Behandlungskammer verbunden ist, auf. Vorteilhaft kann damit eine sichere Versorgung der Behandlungskammer mit dem Behandlungsmedium in der gewünschten Temperatur gewährleistet werden.

In einer weiteren Ausführungsvariante weist die Vorrichtung ferner eine Fluidgasabführleitung auf, die mit dem Vorratsbehälter zum Abführen eines, vorzugsweise gasförmigen, Fluids aus dem Vorratsbehälter verbunden ist. Optional kann die Fluidgasabführleitung über die Behandlungsmediumleitung mit der Behandlungskammer zum Zuführen des abgeführten Fluids als zumindest ein Teil des Behandlungsmediums zu der Behandlungskammer verbunden sein. Vorteilhaft kann damit das gasförmige Fluid aus dem Vorratsbehälter zum Behandeln der Abgabedüse genutzt werden.

In einem Ausführungsbeispiel erstreckt sich ein Verflüssigtes-Fluid-Füllstandsensor durch die Fluidgasabführleitung hindurch in den Vorratsbehälter. Vorteilhaft kann somit eine besonders bauraumgünstige Anordnung ermöglicht werden. Zudem kann beispielsweise bei Nutzung eines Isolierbehälters, in dem der Kühlbehälter angeordnet ist, eine Anzahl von Zugängen / Durchbrüchen in/an dem Isolierbehälter möglichst geringgehalten werden.

In einer Ausführungsform weist die Vorrichtung ferner eine Kühlmediumabführleitung auf, die mit dem Kühlbehälter zum Abführen des, vorzugsweise verdampften, Kühlmediums aus dem Kühlbehälter verbunden ist, vorzugsweise von oben hineinragend in den Kühlbehälter. Vorteilhaft kann damit eine Entspannung des flüssigen Kühlmediums in dem Kühlbehälter ermöglicht werden.

In einer weiteren Ausführungsform weist die Vorrichtung ferner einen Isolierbehälter, vorzugsweise Vakuumisolierbehälter, auf, wobei der Kühlbehälter und die darin angeordnete Verflüssigungseinrichtung und der darin angeordnete Vorratsbehälter in dem Isolierbehälter angeordnet sind. Vorteilhaft kann damit verhindert werden, dass sich das in dem Behälter befindliche Kühlmedium durch eine Umgebung der Vorrichtung erwärmt.

In einer Ausführungsform weist die Vorrichtung ferner eine Kappeneinrichtung mit einer Kappe, die wahlweise zum Blockieren oder Freigeben einer Abgabeöffnung der Dosiereinrichtung bewegbar, vorzugsweise verschwenkbar, ist, auf. Vorteilhaft kann damit beispielsweise eine (z. B. CIP- oder SIP-) Reinigung der Vorrichtung ermöglicht werden.

In einer weiteren Ausführungsform weist die Dosiereinrichtung ein (z. B. längliches) Ventilglied auf. Vorzugsweise kann das Ventilglied zum dosierten Abgeben des verflüssigten Fluids in das Behältnis bewegbar sein (z. B. zum wahlweisen Blockieren oder Freigeben einer Abgabedüse der Dosiereinrichtung). Alternativ oder zusätzlich kann das Ventilglied zum teilweisen Blockieren einer Fluidverbindung zwischen der Verflüssigungseinrichtung und dem Vorratsbehälter zum Abbremsen des die Verflüssigungseinrichtung durchströmenden Fluids angeordnet sein, vorzugsweise mit einem Ventilsitz für das Ventilglied in oder an der Fluidverbindung. Besonders bevorzugt kann das Ventilglied somit mehrere Funktionen in sich vereinen, nämlich das dosierte Abgeben des verflüssigten Fluids in das Behältnis einerseits und die Wirkung als Strömungsbremse zum Verbessern des Verflüssigens des gasförmigen Fluids in der Verflüssigungseinrichtung andererseits.

Ein weiterer Aspekt der vorliegenden Offenbarung betrifft eine Behälterbehandlungsanlage aufweisend eine Füllvorrichtung, vorzugsweise Rundläufer-Füllvorrichtung, zum Füllen von Behältnissen mit einem (z. B. flüssigen oder pastösen) Füllgut. Die Behälterbehandlungsanlage weist ferner eine Vorrichtung wie hierin offenbart auf, die zum Abgeben des verflüssigten Fluids in die mit dem Füllgut gefüllten Behältnisse angeordnet ist.

Optional kann die Behälterbehandlungsanlage beispielsweise noch eine Verschließvorrichtung aufweisen, die zum Verschließen der gefüllten und mit dem verflüssigten Fluid beaufschlagten Behältnisse angeordnet ist.

Bevorzugt kann die Behältnisbehandlungsanlage zum Temperieren, Herstellen, Reinigen, Beschichten, Prüfen, Abfüllen, Verschließen, Pasteurisieren, Etikettieren, Bedrucken, Beschriften, Laserbeschriften und/oder Verpacken von Behältnissen für flüssige oder pastöse Medien, vorzugsweise Getränke, flüssige Nahrungsmittel oder Produkte aus der Pharma- oder Health-Care-Industrie, ausgebildet sein.

Beispielsweise können die Behältnisse als Flaschen, Dosen, Kanister, Kartons, Flakons, Tuben usw. ausgeführt sein.

Ein weiterer Aspekt der vorliegenden Offenbarung betrifft ein Verfahren zum Abgeben eines verflüssigten (z. B. Steril-) Fluids, vorzugsweise verflüssigter (z. B. Steril-) Stickstoff oder verflüssigter (z. B. Steril-) Sauerstoff, in ein Behältnis, vorzugsweise mittels einer Vorrichtung wie hierin offenbart (z. B. in einer Behältnisbehandlungsanlage wie hierin offenbart). Das Verfahren weist auf:
- Verflüssigen eines gasförmigen Fluids in einer Verflüssigungseinrichtung, die zumindest abschnittsweise (z. B. mit einer wendelförmigen Rohrleitung) in einem Kühlmediumbad eines (z. B. Drucklos- oder Unterdruck-) Kühlbehälters eingetaucht ist;
- Speichern des verflüssigten Fluids von der Verflüssigungseinrichtung in einem Vorratsbehälter (z. B. direkt unterhalb der Verflüssigungseinrichtung), der zumindest abschnittsweise, vorzugsweise vollständig, in dem Kühlmediumbad des Kühlbehälters eingetaucht ist; und
- Abgeben des verflüssigten Fluids aus dem Vorratsbehälter mittels einer Dosiereinrichtung in das (z. B. unter der Dosiereinrichtung positionierte) Behältnis.

Vorteilhaft können mit dem Verfahren die gleichen Vorteile erzielt werden, die bereits unter Bezugnahme auf die Vorrichtung beschrieben wurden. Selbiges gilt für die nachfolgend beschriebenen bevorzugten Ausführungsbeispiele des Verfahrens.

In einem Ausführungsbeispiel weist das Verfahren ferner mindestens eines auf von:
- Zuführen des gasförmigen Fluids von einer Fluidgasquelle, vorzugsweise Sterilfluidgasquelle, besonders bevorzugt Sterilstickstoffgasquelle oder Sterilsauerstoffgasquelle, zu der Verflüssigungseinrichtung, vorzugsweise abhängig von einer Signalausgabe eines (z. B. thermosensitiven) Verflüssigtes-Fluid-Füllstandsensors, der einen Füllstand des verflüssigten Fluids in dem Vorratsbehälter erfasst;
- Zuführen eines Kühlmediums von einer Kühlmediumquelle, vorzugsweise Kühlflüssigkeitsquelle, besonders bevorzugt (z. B. unsterile) Flüssigstickstoffquelle, zu dem Kühlbehälter, vorzugsweise abhängig von einer Signalausgabe eines (z. B. thermosensitiven) Kühlmedium-Füllstandsensors, der einen Füllstand des Kühlmediumbads erfasst;
- Isolieren des Kühlbehälters in einem Isolierbehälter, vorzugsweise Vakuumisolierbehälter;
- Bewegen eines Ventilglieds der Dosiereinrichtung zum dosierten Abgeben des verflüssigten Fluids in das Behältnis; und
- Abbremsen des verflüssigten Fluids in der Verflüssigungseinrichtung mittels eines Ventilglieds der Dosiereinrichtung, das eine Fluidverbindung zwischen der Verflüssigungseinrichtung und dem Vorratsbehälter teilweise blockiert, vorzugsweise mit einem Ventilsitz für das Ventilglied in oder an der Fluidverbindung.

In einem weiteren Ausführungsbeispiel weist das Verfahren ferner auf:
- Behandeln, vorzugsweise Temperieren und/oder Spülen, einer Abgabedüse der Dosiereinrichtung in einer Behandlungskammer, die mit einem (z. B. gasförmigen) Behandlungsmedium gefüllt ist.

In einem weiteren Ausführungsbeispiel weist das Verfahren ferner mindestens eines auf von:
- Heizen des Behandlungsmediums beim Zuführen zu der Behandlungskammer mittels einer Heizeinrichtung, vorzugsweise abhängig von einer Signalausgabe eines Temperatursensors, der eine Temperatur des Behandlungsmediums erfasst;
- Zuführen zumindest eines Teils des Behandlungsmediums von einer Behandlungsmediumquelle, vorzugsweise (z. B. Steril-) Stickstoffgasquelle, zu der Behandlungskammer; und
- Zuführen von, vorzugsweise gasförmigem, Fluid aus dem Vorratsbehälter als zumindest ein Teil des Behandlungsmediums zu der Behandlungskammer (z. B. über eine Behandlungsmediumleitung extern von dem Kühlbehälter).

Die zuvor beschriebenen bevorzugten Ausführungsformen und Merkmale der Erfindung sind beliebig miteinander kombinierbar.

### Kurzbeschreibung der Figuren

Weitere Einzelheiten und Vorteile der Erfindung werden im Folgenden unter Bezug auf die beigefügten Zeichnungen beschrieben. Es zeigen:
- Figur 1: eine schematische Darstellung (vereinfachtes PID / Rohrleitungs- und Instrumentierungsdiagramm) einer Vorrichtung gemäß einem Ausführungsbeispiel der vorliegenden Offenbarung;
- Figur 2: eine Prinzipdarstellung / Schnittansicht einer beispielhaften Vorrichtung;
- Figur 3: eine Detailansicht eines Abschnitts von Figur 2; und
- Figur 4: eine Detailansicht eines weiteren Abschnitts von Figur 2.

Die in den Figuren gezeigten Ausführungsformen stimmen zumindest teilweise überein, so dass ähnliche oder identische Teile mit den gleichen Bezugszeichen versehen sind und zu deren Erläuterung auch auf die Beschreibung der anderen Ausführungsformen bzw. Figuren verwiesen wird, um Wiederholungen zu vermeiden.

### Detaillierte Beschreibung beispielhafter Ausführungsformen

Die Figuren 1 bis 4 zeigen eine Vorrichtung 10 zum Abgeben eines verflüssigten Fluids in ein Behältnis 12. Bevorzugt wird die Vorrichtung 10 als sogenannter Stickstoff-Droppler zum Abgeben von verflüssigtem Stickstoff, vorzugsweise Sterilstickstoff, in Behältnisse 12 verwendet. Es ist allerdings beispielsweise auch möglich, dass die Vorrichtung 10 zum Abgeben von verflüssigtem Sauerstoff, vorzugsweise Sterilsauerstoff bzw. Reinsauerstoff, in die Behältnisse 12 verwendet wird.

Vorzugsweise kann die Vorrichtung 10 in einer Behälterbehandlungsanlage umfasst sein (nicht in den Figuren dargestellt). Beispielsweise kann die Behälterbehandlungsanlage eine Füllvorrichtung und/oder eine Verschließvorrichtung aufweisen.

Die Füllvorrichtung kann die Behältnisse 12 füllen, vorzugsweise mit einem flüssigen oder pastösen Medium. Die Füllvorrichtung ist vorzugsweise als eine Rundläufer-Füllvorrichtung ausgeführt. Die Füllvorrichtung kann mehrere Füllventile zum gleichzeitigen bzw. zeitlich überlappenden Befüllen mehrerer Behältnisse 12 aufweisen. Bspw. können die Füllventile um einen Umfang eines Füllerkarussells der Rundläufer-Füllvorrichtung angeordnet sein.

Die Verschließvorrichtung kann die Behältnisse 12 verschließen, z. B. mit einem Deckel, einem Korken, einem Kronkorken oder einem Schraubverschluss. Die Verschließvorrichtung kann vorzugsweise als eine Rundläufer-Verschließvorrichtung ausgeführt sein. Die Verschließvorrichtung kann mehrere Verschließstationen zum gleichzeitigen bzw. zeitlich überlappenden Verschließen mehrerer Behältnisse 12 aufweisen. Bspw. können die Verschließstationen um einen Umfang eines Verschließerkarussells der Rundläufer-Verschließvorrichtung angeordnet sein. Die Verschließvorrichtung kann bezüglich eines Behältnisstroms stromabwärts von der Füllvorrichtung angeordnet sein.

Die Vorrichtung 10 wiederum kann zum Abgeben des verflüssigten Fluids in die mit dem Füllgut gefüllten Behältnisse 12 angeordnet sein. Beispielsweise kann die Vorrichtung 10 im Bereich der Füllvorrichtung, im Bereich der Verschließvorrichtung oder im Bereich einer Behältnistransportvorrichtung, die die Füllvorrichtung und die Verschließvorrichtung miteinander verbindet, angeordnet sein.

Die Vorrichtung 10 weist einen Kühlbehälter 14, eine Verflüssigungseinrichtung 26, einen Vorratsbehälter 32 und eine Dosiereinrichtung 38 auf. Ferner kann die Vorrichtung 10 bspw. eine Kühlmediumquelle 18, einen Kühlmedium-Füllstandsensor 22, einen Isolierbehälter 24, eine Fluidgasquelle 30, einen Verflüssigtes-Fluid-Füllstandsensor 36, eine Behandlungskammer 52, eine Heizeinrichtung 56, einen Temperatursensor 58, eine Behandlungsmediumquelle 60, eine Kappeneinrichtung 66 und/oder eine Verarbeitungseinrichtung 72 aufweisen.

Besonders bevorzugt bilden der Kühlbehälter 14, die Verflüssigungseinrichtung 26, der Vorratsbehälter 32 und die Dosiereinrichtung 38 eine gemeinsame Baueinheit. Diese gemeinsame Baueinheit kann weitere Komponenten, wie bspw. die Komponente 22, 24, 34, 36, 40, 42, 44, 46, 48, 50, 52, 54, 56, 58, 64, 66, 68, 70 und/oder 72, aufweisen.

Der Kühlbehälter 14 ist zum Aufnehmen eines, vorzugsweise flüssigen, Kühlmediums ausgebildet. Vorzugsweise kann das Kühlmedium flüssiger Stickstoff sein. Bevorzugt ist der flüssige Stickstoff unsteril.

Bevorzugt ist der Kühlbehälter 14 teilweise mit flüssigem, vorzugsweise drucklosem, Kühlmedium (Kühlmediumbad) K1 gefüllt, z. B. aus flüssigem Stickstoff. Das Kühlmedium K1 kann bspw. eine Temperatur von wenigsten -196°C (77 K) aufweisen. Aus dem flüssigen Kühlmedium K1 verdampfendes Kühlmedium K2 kann sich in einem oberen Abschnitt des Kühlbehälters 14 sammeln. Zur besseren Unterscheidung sind das flüssige Kühlmedium K1 und das verdampfte Kühlmedium K2 in den Figuren jeweils mit unterschiedlichen Schraffuren dargestellt.

Es ist im Übrigen auch denkbar, dass eine Temperatur des Kühlmediums K1 wesentlich tiefer als -196°C abgesenkt ist. Beispielsweise könnte im Gasraum des Kühlbehälters 14, also oberhalb von dem Kühlmedium K1 bzw. da wo das Kühlmedium K2 ist, ein Unterdruck erzeugt werden, z. B. mittels einer daran angeschlossenen Vakuumpumpe. Hierdurch kann bspw. eine Temperaturgrenze von -210°C für das Kühlmedium K1 erreicht werden, bevor der Stickstoff gefriert.

Der Kühlbehälter 14 kann jegliche Form zum Aufnehmen des Kühlmediums K1 aufweisen. Beispielsweise kann der Kühlbehälter 14 im Wesentlichen zylinderförmig, z. B. mit gewölbten oder planen Unterteil und/oder mit gewölbten oder planen Oberteil, sein. Alternativ kann der Kühlbehälter 14 bspw. im Wesentlichen kugelförmig oder im Wesentlichen quaderförmig sein.

Bevorzugt kann der Kühlbehälter 14 über eine Kühlmediumzuführleitung 16 mit einer Kühlmediumquelle 18 verbunden sein. Die Kühlmediumquelle 18 ist vorzugsweise eine Kühlflüssigkeitsquelle, z. B. eine unsterile Flüssigstickstoffquelle. Die Kühlmediumzuführleitung 16 kann in einen oberen Abschnitt des Kühlbehälters 14 münden, z. B. in diesen hineinragen.

Der Kühlbehälter 14 kann bevorzugt mit einer Kühlmediumabführleitung 20 verbunden sein. Über die Kühlmediumabführleitung 20 kann verdampftes Kühlmedium K2 aus dem Kühlbehälter 14 abgeführt werden. Bevorzugt ragt die Kühlmediumabführleitung 20 von oben in den Kühlbehälter 14 hinein. Über die Kühlmediumabführleitung 20 kann somit vorteilhaft eine Entspannung des Kühlmediums K1 erfolgen.

Der Kühlmedium-Füllstandsensor 22 kann vorzugsweise in dem Kühlbehälter 14 angeordnet sein, z. B. in diesen hineinragen. Der Kühlmedium-Füllstandsensor 22 kann einen Füllstand des flüssigen Kühlmediums K1 in dem Kühlbehälter 14 erfassen. Der Kühlmedium-Füllstandsensor 22 kann auch als Kühlmedium-Niveausonde bezeichnet werden.

Der Kühlmedium-Füllstandsensor 22 kann zum Erfassen des Füllstands jegliches bekannte Messprinzip nutzen. Vorzugsweise kann der Kühlmedium-Füllstandsensor 22 thermosensitiv sein.

Bevorzugt ragt der Kühlmedium-Füllstandsensor 22 von oben in den Kühlbehälter 14 hinein. Beispielsweise kann der Kühlmedium-Füllstandsensor 22 im Kühlbehälter 14 von der Verflüssigungseinrichtung 26 umgeben sein.

Bevorzugt ist der Kühlbehälter 14 zusammen mit der Verflüssigungseinrichtung 26 und dem Vorratsbehälter 32 in einem Isolierbehälter 24 angeordnet. Der Isolierbehälter 24 ist bevorzugt ein Vakuumisolierbehälter. Im Inneren des Isolierbehälters 24, in dem der Kühlbehälter 14 angeordnet ist, kann im Wesentlichen ein Vakuum vorherrschen. Eine Außenumfangsfläche des Kühlbehälters 14 kann beabstandet zu einer Innenumfangsfläche des Kühlbehälters 14 angeordnet sein.

Der Isolierbehälter 24 kann jegliche Form zum Aufnehmen des Kühlbehälters 14 usw. aufweisen. Beispielsweise kann der Isolierbehälter 24 im Wesentlichen zylinderförmig, z. B. mit gewölbten oder planen Unterteil und/oder mit gewölbten oder planen Oberteil, sein. Alternativ kann der Isolierbehälter 24 bspw. im Wesentlichen kugelförmig oder im Wesentlichen quaderförmig sein.

Die Verflüssigungseinrichtung 26 ist in dem Kühlbehälter 14 angeordnet. Beispielsweise kann die Verflüssigungseinrichtung 26 in einem oberen Abschnitt des Kühlbehälters 14 angeordnet sein. Bevorzugt ist die Verflüssigungseinrichtung 26 im Kühlbehälter 14 direkt oberhalb von dem Vorratsbehälter 32 angeordnet.

Gekühlt durch das Kühlmedium K1, K2 im Kühlbehälter 14 verflüssigt die Verflüssigungseinrichtung 26 ein gasförmiges Fluid, das durch die Verflüssigungseinrichtung 26 hindurchströmt. Das gasförmige Fluid ist vorzugsweise steriler, gasförmiger Stickstoff oder Sauerstoff.

Bevorzugt weist die Verflüssigungseinrichtung 26 eine wendelförmige (helixförmige / schraubenlinienförmige) Rohrleitung auf. Das gasförmige Fluid kann die wendelförmige Rohrleitung durchströmen und dabei gekühlt und verflüssigt werden. Vorzugsweise taucht die Verflüssigungseinrichtung 26 bzw. die wendelförmige Rohrleitung zumindest teilweise in das flüssige Kühlmedium K1 ein.

Anstelle der wendelförmigen Rohrleitung sind jedoch auch andere Formen und Verläufe für die Verflüssigungseinrichtung 26 bzw. deren Rohrleitung für das Fluid denkbar, die einen wirksamen Wärmeaustausch mit dem Kühlmedium K1, K2 im Kühlbehälter 14 zum Verflüssigen des gasförmigen Fluids ermöglichen.

Bevorzugt kann die Verflüssigungseinrichtung 26 über eine Fluidgaszuführleitung 28 mit einer Fluidgasquelle 30 verbunden sein. Die Fluidgasquelle 30 kann das gasförmige Fluid über die Fluidgaszuführleitung 28 zu der Verflüssigungseinrichtung 26 zuführen. Die Fluidgasquelle 30 ist vorzugsweise eine Sterilfluidgasquelle. Besonders bevorzugt ist die Fluidgasquelle 30 eine Sterilstickstoffgasquelle. Es ist jedoch auch möglich, dass die Fluidgasquelle 30 beispielsweise eine Sterilsauerstoffgasquelle / Reinsauerstoffgasquelle ist. Bevorzugt kann die Fluidgaszuführleitung 28 von oben in den Kühlbehälter 14 hineinragen und mit der Verflüssigungseinrichtung 26 verbunden sein.

Der Vorratsbehälter 32 ist mit der Verflüssigungseinrichtung 26 zum Empfangen des verflüssigten Fluids von der Verflüssigungseinrichtung 26 verbunden, z. B. über eine Fluidverbindung 48. Der Vorratsbehälter 32 ist in dem Kühlbehälter 14 zum Kühlen des empfangenen, verflüssigten Fluids angeordnet. Beispielsweise kann der Vorratsbehälter 32 in einem unteren Abschnitt des Kühlbehälters 14 angeordnet sein. Bevorzugt ist der Vorratsbehälter 32 im Kühlbehälter 14 direkt unterhalb von der Verflüssigungseinrichtung 26 angeordnet.

Im Vorratsbehälter 32 kann das verflüssigte Fluid (zwischen-) gespeichert bzw. gepuffert werden. Bevorzugt ist der Vorratsbehälter 32 teilweise mit verflüssigtem Fluid (Fluidbad) F1 gefüllt, z. B. aus flüssigem sterilem Stickstoff oder aus flüssigem sterilen Sauersoff. Aus dem verflüssigten Fluid F1 bspw. beim Einströmen in den Vorratsbehälter 32 verdampftes Fluid F2 oder noch gasförmiges Fluid F2 von der Verflüssigungseinrichtung 26 kann sich in einem oberen Abschnitt des Vorratsbehälters 32 sammeln. Das verflüssigte Fluid F1 kann sich im Vorratsbehälter 32 entspannen, z. B. auf einen Umgebungsdruck der Vorrichtung 10 (z. B. Isolatordruck eines Reinraums, in dem die Vorrichtung 10 angeordnet ist). Zur besseren Unterscheidung sind das verflüssigte Fluid F1 und das verdampfte Fluid F2 in den Figuren jeweils mit unterschiedlichen Schraffuren dargestellt.

Da sich der Vorratsbehälter 32 mit dem (sterilen) verflüssigten Fluid F1 in dem (unsterilen) flüssigen Kühlmedium K1 von vorzugsweise mind. -196°C oder kälter befindet, spricht man hier von unterkühlter Flüssigkeit bzw. dem sogenannten Liquid Subcooling.

Der Vorratsbehälter 32 kann jegliche Form zum Speichern des Fluids F1, F2 aufweisen. Beispielsweise kann der Vorratsbehälter 32 im Wesentlichen zylinderförmig, z. B. mit gewölbten oder planen Unterteil und/oder mit gewölbten oder planen Oberteil, sein. Alternativ kann der Vorratsbehälter 32 bspw. im Wesentlichen kugelförmig oder im Wesentlichen quaderförmig sein.

Vorzugsweise kann eine Fluidgasabführleitung 34 mit dem Vorratsbehälter 32 zum Abführen des Fluids F2 aus dem Vorratsbehälter 32 verbunden sein. Beispielsweise kann die Fluidgasabführleitung 34 mit einem oberen Abschnitt des Vorratsbehälter 32 verbunden sein.

Die Fluidgasabführleitung 34 kann sich bspw. ausgehend von dem Vorratsbehälter 32 nach oben erstrecken. Die Fluidgasabführleitung 34 kann sich vorzugsweise aus dem Kühlbehälter 14 hinaus erstrecken. Bevorzugt kann zumindest ein Abschnitt der Fluidgasabführleitung 34 von der Verflüssigungseinrichtung 26 (zum Beispiel deren wendelförmiger Rohrleitung) umgeben sein.

Der Verflüssigtes-Fluid-Füllstandsensor 36 kann vorzugsweise in dem Vorratsbehälter 32 angeordnet sein, z. B. in diesen hineinragen. Der Verflüssigtes-Fluid-Füllstandsensor 36 kann einen Füllstand des verflüssigten Fluids F1 in dem Vorratsbehälter 32 erfassen. Der Verflüssigtes-Fluid-Füllstandsensor 36 kann auch als Verflüssigtes-Fluid-Niveausonde bezeichnet werden.

Der Verflüssigtes-Fluid-Füllstandsensor 36 kann zum Erfassen des Füllstands jegliches bekannte Messprinzip nutzen. Vorzugsweise kann der Verflüssigtes-Fluid-Füllstandsensor 36 thermosensitiv sein.

Bevorzugt ragt der Verflüssigtes-Fluid-Füllstandsensor 36 von oben in den Vorratsbehälter 32 hinein. Besonders bevorzugt kann sich der Verflüssigtes-Fluid-Füllstandsensor 36 durch die Fluidgasabführleitung 34 hindurch in den Vorratsbehälter 32 hineinerstrecken. Bevorzugt kann zumindest ein Abschnitt der Verflüssigtes-Fluid-Füllstandsensor 36 von der Verflüssigungseinrichtung 26 (zum Beispiel deren wendelförmiger Rohrleitung) umgeben sein.

Die Dosiereinrichtung 38 ist zum Abgeben des verflüssigten Fluids F1 in das Behältnis 12 ausgebildet. Das Behältnis 12 kann dabei unterhalb von der Dosiereinrichtung 38 angeordnet sein.

Die Dosiereinrichtung 38 ist mit dem Vorratsbehälter 32 verbunden. Die Dosiereinrichtung 38 empfängt das verflüssigte Fluid F1 von dem Vorratsbehälter 32.

Bevorzugt weist die Dosiereinrichtung 38 eine Abgabedüse 40 und ein Ventilglied 44 auf.

Die Abgabedüse 40 kann das verflüssigte Fluid F1 in das Behältnis 12 abgeben. Bevorzugt kann die Abgabedüse 40 über eine Auslassleitung 42 mit dem Vorratsbehälter 32 verbunden sein. Bevorzugt kann sich die Auslassleitung 42 vertikal erstrecken. Beispielsweise kann die Auslassleitung 42 mit einem unteren Abschnitt des Vorratsbehälters 32 und mit einem oberen Abschnitt der Abgabedüse 40 verbunden sein.

Besonders bevorzugt ist die Auslassleitung 42 von einem Abschnitt des Kühlbehälters 14 und damit von flüssigem Kühlmedium K1 umgeben. Dieser Abschnitt des Kühlbehälters 14 kann vorzugsweise wiederum von einem Abschnitt des Isolierbehälters 24 umgeben sein.

Das Ventilglied 44 ist vorzugsweise zum dosierten Abgeben des verflüssigten Fluids F1 in das Behältnis 12 bewegbar. Beispielsweise kann das Ventilglied 44 einen Einlass der Abgabedüse 40 wahlweise freigegeben oder blockieren. Die Dosierung mittels des Ventilglieds 44 und der Abgabedüse 40 kann sowohl kontinuierlich als auch diskontinuierlich erfolgen.

Eine Bewegung des Ventilglieds 44 kann auf jegliche Art und Weise angetrieben sein. Beispielsweise kann eine Antriebseinheit 46 der Vorrichtung 10 das Ventilglied 44 zum Bewegen antreiben. Die Antriebseinheit 46 kann beispielsweise eine mechanische, elektrische, elektromagnetische, pneumatische oder hydraulische Antriebseinheit sein. Die Antriebseinheit 46 kann beispielsweise oberhalb von dem Isolierbehälter 24 angeordnet sein.

Vorzugsweise kann das Ventilglied 44 länglich, zum Beispiel stabförmig, sein. Das Ventilglied 44 erstreckt sich bevorzugt durch den Isolierbehälter 24, den Kühlbehälter 14, den Vorratsbehälter 32 und/oder die Auslassleitung 42. Vorzugsweise kann ein Abschnitt des Ventilglieds 44 von der Verflüssigungseinrichtung 26 (z. B. deren wendelförmige Rohrleitung) umgeben sein.

Das Ventilglied 44 kann vorzugsweise auch als eine (aktive) Strömungsbremse für das verflüssigte Fluid in der Verflüssigungseinrichtung 26 vor dem Einströmen in den Vorratsbehälter 32 dienen. Bevorzugt ist das Ventilglied 44 nämlich zum teilweisen Blockieren einer Fluidverbindung 48 zwischen der Verflüssigungseinrichtung 26 und dem Vorratsbehälter 32 angeordnet (siehe insbesondere Fig. 3).

Das Ventilglied 44 kann so ausgebildet sein, dass die Wirkung als Strömungsbremse bzw. zum Abremsen des verflüssigten Fluids in der Verflüssigungseinrichtung 26 unabhängig davon erzielt wird, ob das Ventilglied 44 zum dosierten Abgeben des verflüssigten Fluids F1 gerade die Abgabedüse 40 blockiert oder freigibt. Im Einzelnen kann das Ventilglied 44 bevorzugt einen verdickten Abschnitt 44A aufweisen, der so dimensioniert (lang) ist, dass er die Fluidverbindung 48 vollständig oder teilweise blockiert, wenn das Ventilglied 44 die Abgabedüse 40 blockiert und wenn das Ventilglied 44 die Abgabedüse 40 freigibt.

Es ist möglich, dass das Ventilglied 44 zusätzlich einen verdünnten Abschnitt 44B aufweist. Der verdünnte Abschnitt 44B kann einen gegenüber dem verdickten Abschnitt 44A vergrößerten Strömungsquerschnitt der Fluidverbindung 48 freigeben, wenn dieser durch eine entsprechende Bewegung des Ventilglieds 44 in der Fluidverbindung 48 positioniert wird. Dies kann bspw. dann gewünscht sein, wenn in anderen notwendigen Prozessschritte (z. B. Sterilisation, Trocknen, Entleeren) die Strömungsbremse inaktiv geschaltet werden soll und somit ein größerer Volumenstrom durch die Fluidverbindung 48 ermöglicht wird.

Besonders bevorzugt kann ein Ventilsitz 50 des Ventilglieds 44 direkt in oder angrenzend an die Fluidverbindung 48 angeordnet sein, um das teilweise Blockieren der Strömung bzw. die Wirkung als Strömungsbremse zu ermöglichen.

Vorzugsweise kann die Abgabedüse 40 zumindest teilweise in der Behandlungskammer / Düsenkammer 52 angeordnet sein. Die Abgabedüse 40 kann in der Behandlungskammer 52 behandelt werden. Beispielsweise kann die Abgabedüse 40 in der Behandlungskammer 52 temperiert und/oder gespült werden.

Eine Behandlungsmediumleitung 54 kann in die Behandlungskammer 52 zum Zuführen eines Behandlungsmediums B zu der Behandlungskammer 52 münden. Vorzugsweise kann die Behandlungsmediumleitung 54 außerhalb von dem Kühlbehälter 14 und/oder dem Isolierbehälter 24 angeordnet sein. Beispielsweise kann sich ein Abschnitt der Behandlungsmediumleitung 54 parallel zu einer Hochachse des Kühlbehälters 14 erstrecken.

Bevorzugt kann die Heizeinrichtung 56 mit der Behandlungsmediumleitung 54 zum Erwärmen des Behandlungsmediums B verbunden sein. Beispielsweise kann die Heizeinrichtung 56 das Behandlungsmedium B erwärmen, während dieses die Behandlungsmediumleitung 54 durchströmt.

Vorzugsweise kann der Temperatursensor 58 mit der Behandlungsmediumleitung 54 zum Erfassen einer Temperatur des Behandlungsmediums B verbunden sein. Bevorzugt kann der Temperatursensor 58 benachbart zu der Heizeinrichtung 56 angeordnet sein.

Die Behandlungsmediumquelle 60 kann bspw. eine sterile Behandlungsmediumquelle, z. B. eine sterile Stickstoffgasquelle sein. Vorzugsweise kann die Behandlungsmediumquelle 60 über die Behandlungsmediumleitung 54 mit der Behandlungskammer 52 zum Zuführen zumindest eines Teils des Behandlungsmediums B zu der Behandlungskammer 52 verbunden sein.

Besonders bevorzugt ist die Fluidgasabführleitung 34 über die Behandlungsmediumleitung 54 mit der Behandlungskammer 52 verbunden. Über die Fluidgasabführleitung 34 kann verdampftes / gasförmiges Fluid F2 aus dem Vorratsbehälter 32 als zumindest ein Teil des Behandlungsmediums B zu der Behandlungskammer 52 zugeführt werden. Bevorzugt kann das Behandlungsmedium B somit teilweise aus der Behandlungsmediumquelle 60 und teilweise aus dem Vorratsbehälter 32 stammen.

Beispielsweise kann eine Versorgungsleitung 62 von der Behandlungsmediumquelle 60 und die Fluidgasabführleitung 34 in mindestens einen Einlassabschnitt 64 der Behandlungsmediumleitung 54 münden. Bevorzugt münden die Fluidgasabführleitung 34 und die Versorgungsleitung 62 gemeinsam in den gleichen Einlassabschnitt 64. Vorzugweise kann der Einlassabschnitt 64 in dem Isolierbehälter 24 und/oder außerhalb von dem Kühlbehälter 14 angeordnet sein. Beispielsweise kann der Einlassabschnitt 64 oberhalb von dem Kühlbehälter 14 in dem Isolierbehälter 24 angeordnet sein.

Die Kappeneinrichtung 66 kann eine bewegbare Kappe 68 aufweisen. Die Kappe 68 ist vorzugsweise derart bewegbar, dass sie eine Abgabeöffnung 70 der Dosiereinrichtung 38 wahlweise blockieren oder freigegeben kann. Bevorzugt kann die Abgabeöffnung 70 einem Auslass der Abgabedüse 40 entsprechen oder direkt unterhalb der Abgabedüse 40 angeordnet sein. Es ist möglich, dass die Abgabeöffnung 70 eine bodenseitige Öffnung der Behandlungskammer 52 ist.

Bevorzugt ist die Kappe 68 zwischen der Freigabestellung und der Blockadestellung verschwenkbar. Die Kappe 68 kann eine Reinigungskappe, z. B. CIP-Kappe (Cleaning-In-Place-Kappe) oder SIP-Kappe (Sterilizing-In-Place-Kappe), sein, mit der die Abgabeöffnung 70 zur Reinigung der Vorrichtung 10 oder für andere Prozessschritte verschlossen werden kann.

Die Verarbeitungseinrichtung 72 (nur schematisch in Figur 1 dargestellt) kann zum Betreiben der Vorrichtung 10 konfiguriert sein.

Beispielsweise kann die Verarbeitungseinrichtung 72 dazu konfiguriert sein, die Antriebseinheit 46 zum Bewegen des Ventilglieds 44 zum Abgeben des verflüssigten Fluids F1 aus der Vorrichtung 10 in das Behältnis 12 zu betreiben.

Beispielsweise kann die Verarbeitungseinrichtung 72 dazu konfiguriert sein, eine Zuführung des Kühlmediums von der Kühlmediumquelle 18 zu dem Kühlbehälter 14 abhängig von einer Signalausgabe des Kühlmedium-Füllstandsensors 22 anzupassen. Vorzugsweise kann so ein vorgegebener Kühlmedium-Füllstands, bei dem der Vorratsbehälter 32 zumindest teilweise, vorzugsweise vollständig, und die Verflüssigungseinrichtung 26 zumindest teilweise in dem Kühlmedium K1 eingetaucht sind, gehalten werden.

Beispielsweise kann die Verarbeitungseinrichtung 72 dazu konfiguriert sein, eine Zuführung des gasförmigen Fluids von der Fluidgasquelle 30 zu der Verflüssigungseinrichtung 26 abhängig von einer Signalausgabe des Verflüssigtes-Fluid-Füllstandsensors 36 anzupassen. Vorzugsweise kann so ein vorgegebener Verflüssigtes-Fluid-Mindestfüllstand im Vorratsbehälter 32 eingehalten werden.

Beispielsweise kann die Verarbeitungseinrichtung 72 dazu konfiguriert sein, die Heizeinrichtung 56 zum Erwärmen des Behandlungsmediums B, das die Behandlungsmediumleitung 54 durchströmt, abhängig von einer Signalausgabe des Temperatursensors 58 zu betreiben. Vorzugsweise kann so eine Mindesttemperatur für das Behandlungsmedium B erreicht werden.

Die Erfindung ist nicht auf die vorstehend beschriebenen bevorzugten Ausführungsbeispiele beschränkt. Vielmehr ist eine Vielzahl von Varianten und Abwandlungen möglich, die ebenfalls von dem Erfindungsgedanken Gebrauch machen und deshalb in den Schutzbereich fallen. Insbesondere beansprucht die Erfindung auch Schutz für den Gegenstand und die Merkmale der Unteransprüche unabhängig von den in Bezug genommenen Ansprüchen. Insbesondere sind die einzelnen Merkmale des unabhängigen Anspruchs 1 jeweils unabhängig voneinander offenbart. Zusätzlich sind auch die Merkmale der Unteransprüche unabhängig von sämtlichen Merkmalen des unabhängigen Anspruchs 1 und beispielsweise unabhängig von den Merkmalen bezüglich des Vorhandenseins und/oder der Konfiguration des Kühlbehälters, der Verflüssigungseinrichtung, des Vorratsbehälters und/oder der Dosiereinrichtung des unabhängigen Anspruchs 1 offenbart. Alle Bereichsangaben hierin sind derart offenbart zu verstehen, dass gleichsam alle in den jeweiligen Bereich fallenden Werte einzeln offenbart sind, z. B. auch als jeweils bevorzugte engere Außengrenzen des jeweiligen Bereichs.

### Bezugszeichenliste

| | | | |
|---|---|---|---|
| 10 | Vorrichtung | 48 | Fluidverbindung |
| 12 | Behältnis | 50 | Ventilsitz |
| 14 | Kühlbehälter | 52 | Behandlungskammer |
| 16 | Kühlmediumzuführleitung | 54 | Behandlungsmediumleitung |
| 18 | Kühlmediumquelle | 56 | Heizeinrichtung |
| 20 | Kühlmediumabführleitung | 58 | Temperatursensor |
| 22 | Kühlmedium-Füllstandsensor | 60 | Behandlungsmediumquelle |
| 24 | Isolierbehälter | 62 | Versorgungsleitung |
| 26 | Verflüssigungseinrichtung | 64 | Einlassabschnitt |
| 28 | Fluidgaszuführleitung | 66 | Kappeneinrichtung |
| 30 | Fluidgasquelle | 68 | Kappe |
| 32 | Vorratsbehälter | 70 | Abgabeöffnung |
| 34 | Fluidgasabführleitung | 72 | Verarbeitungseinrichtung |
| 36 | Verflüssigtes-Fluid-Füllstandsensor | | |
| 38 | Dosiereinrichtung | B | Behandlungsmedium |
| 40 | Abgabedüse | F1 | verflüssigtes Fluid / Fluidbad |
| 42 | Auslassleitung | F2 | verdampftes / gasförmiges Fluid |
| 44 | Ventilglied | K1 | flüssiges Kühlmedium / Kühlmedium- |
| 44A | verdickter Abschnitt | | bad |
| 44B | verdünnter Abschnitt | K2 | verdampftes Kühlmedium |
| 46 | Antriebseinheit | | |

## Patentansprüche

1. Vorrichtung (10), vorzugsweise Stickstoff-Droppler, zum Abgeben eines verflüssigten Fluids (F1), vorzugsweise Stickstoff oder Sauerstoff, in ein Behältnis (12), wobei die Vorrichtung (10) aufweist:
einen Kühlbehälter (14) zum Aufnehmen eines, vorzugsweise flüssigen, Kühlmediums (K1);
eine Verflüssigungseinrichtung (26), die in dem Kühlbehälter (14) zum Kühlen und Verflüssigen eines gasförmigen Fluids angeordnet ist;
einen Vorratsbehälter (32), der mit der Verflüssigungseinrichtung (26) zum Empfangen des verflüssigten Fluids (F1) von der Verflüssigungseinrichtung (26) verbunden ist und der in dem Kühlbehälter (14) zum Kühlen des verflüssigten Fluids (F1) angeordnet ist; und
eine Dosiereinrichtung (38) zum Abgeben des verflüssigten Fluids (F1) in das Behältnis (12), wobei die Dosiereinrichtung (38) mit dem Vorratsbehälter (32) zum Empfangen des verflüssigten Fluids (F1) aus dem Vorratsbehälter (32) verbunden ist.

2. Vorrichtung (10) nach Anspruch 1, ferner aufweisend mindestens eines von:
eine Fluidgasquelle (30), vorzugsweise Sterilfluidgasquelle, besonders bevorzugt Sterilstickstoffgasquelle oder Sterilsauerstoffgasquelle, wobei die Fluidgasquelle (30) mit der Verflüssigungseinrichtung (26) zum Zuführen des gasförmigen Fluids zu der Verflüssigungseinrichtung (26) verbunden ist; und
eine Kühlmediumquelle (18), vorzugsweise Kühlflüssigkeitsquelle, besonders bevorzugt Flüssigstickstoffquelle, wobei die Kühlmediumquelle (18) mit dem Kühlbehälter (14) zum Zuführen des Kühlmediums (K1) zu dem Kühlbehälter (14) verbunden ist.

3. Vorrichtung (10) nach Anspruch 1 oder Anspruch 2, ferner aufweisend mindestens eines von:
einen, vorzugsweise thermosensitiven, Kühlmedium-Füllstandsensor (22), der in dem Kühlbehälter (14) zum Erfassen eines Füllstands des Kühlmediums (K1) angeordnet ist; und
einen, vorzugsweise thermosensitiven, Verflüssigtes-Fluid-Füllstandsensor (36), der in dem Vorratsbehälter (32) zum Erfassen eines Füllstands des verflüssigten Fluids (F1) angeordnet ist.

4. Vorrichtung (10) nach Anspruch 2 und Anspruch 3, ferner aufweisend:
eine Verarbeitungseinrichtung (72), die dazu konfiguriert ist:
- eine Zuführung des Kühlmediums (K1) von der Kühlmediumquelle (18) zu dem Kühlbehälter (14) abhängig von einer Signalausgabe des Kühlmedium-Füllstandsensors (22) anzupassen, vorzugsweise zum Einhalten eines vorgegebenen Kühlmedium-Füllstands, bei dem der Vorratsbehälter (32) zumindest teilweise, vorzugsweise vollständig, und die Verflüssigungseinrichtung (26) zumindest teilweise in dem Kühlmedium (K1) eingetaucht sind; und/oder
- eine Zuführung des gasförmigen Fluids von der Fluidgasquelle (30) zu der Verflüssigungseinrichtung (26) abhängig von einer Signalausgabe des Verflüssigtes-Fluid-Füllstandsensors (36) anzupassen, vorzugsweise zum Einhalten eines vorgegebenen Verflüssigtes-Fluid-Mindestfüllstands im Vorratsbehälter (32).

5. Vorrichtung (10) nach einem der vorherigen Ansprüche, wobei mindestens eines erfüllt ist von:
die Verflüssigungseinrichtung (26) weist eine wendelförmige Rohrleitung auf;
die Verflüssigungseinrichtung (26) ist, vorzugsweise direkt, oberhalb von dem Vorratsbehälter (32) in dem Kühlbehälter (14) angeordnet; und
die Verflüssigungseinrichtung (26), der Vorratsbehälter (32), der Kühlbehälter (14) und die Dosiereinrichtung (38) bilden eine gemeinsame Baueinheit.

6. Vorrichtung (10) nach einem der vorherigen Ansprüche, wobei die Dosiereinrichtung (38) eine Abgabedüse (40) zum Abgeben des verflüssigten Fluids (F1) in das Behältnis (12) aufweist, wobei die Vorrichtung (10) ferner aufweist:
eine Behandlungskammer (52), in der die Abgabedüse (40) zum Behandeln, vorzugsweise Temperieren und/oder Spülen, der Abgabedüse (40) zumindest teilweise angeordnet ist, wobei vorzugsweise die Behandlungskammer (52) außerhalb von dem Kühlbehälter (14) angeordnet ist.

7. Vorrichtung (10) nach Anspruch 6, ferner aufweisend:
eine Behandlungsmediumleitung (54), die in die Behandlungskammer (52) zum Zuführen eines Behandlungsmediums (B) zu der Behandlungskammer (52) zum Behandeln der Abgabedüse (40) mündet, wobei vorzugsweise die Behandlungsmediumleitung (54) außerhalb von dem Kühlbehälter (14) angeordnet,
wobei die Vorrichtung (10) ferner mindestens eines aufweist von:
eine Heizeinrichtung (56), die mit der Behandlungsmediumleitung (54) zum Erwärmen des Behandlungsmediums (B) verbunden ist;
einen Temperatursensor (58), der mit der Behandlungsmediumleitung (54) zum Erfassen einer Temperatur des Behandlungsmediums (B) verbunden ist; und
eine Behandlungsmediumquelle (60), vorzugsweise Stickstoffgasquelle, wobei die Behandlungsmediumquelle (60) über die Behandlungsmediumleitung (54) mit der Behandlungskammer (52) zum Zuführen zumindest eines Teils des Behandlungsmediums (B) zu der Behandlungskammer (52) verbunden ist.

8. Vorrichtung (10) nach Anspruch 7, ferner aufweisend:
eine Fluidgasabführleitung (34), die:
- mit dem Vorratsbehälter (32) zum Abführen eines, vorzugsweise gasförmigen, Fluids (F2) aus dem Vorratsbehälter (32) verbunden ist; und
- über die Behandlungsmediumleitung (54) mit der Behandlungskammer (52) zum Zuführen des abgeführten Fluids (F2) als zumindest ein Teil des Behandlungsmediums (B) zu der Behandlungskammer (52) verbunden ist.

9. Vorrichtung (10) nach Anspruch 8, wobei:
sich ein Verflüssigtes-Fluid-Füllstandsensor (36) durch die Fluidgasabführleitung (34) hindurch in den Vorratsbehälter (32) erstreckt.

10. Vorrichtung (10) nach einem der vorherigen Ansprüche, ferner aufweisend mindestens eines von:
eine Kühlmediumabführleitung (20), die mit dem Kühlbehälter (14) zum Abführen des, vorzugsweise verdampften, Kühlmediums (K2) aus dem Kühlbehälter (14) verbunden ist, vorzugsweise von oben hineinragend in den Kühlbehälter (14);
einen Isolierbehälter (24), vorzugsweise Vakuumisolierbehälter, wobei der Kühlbehälter (14) und die darin angeordnete Verflüssigungseinrichtung (26) und der darin angeordnete Vorratsbehälter (32) in dem Isolierbehälter (24) angeordnet sind; und
eine Kappeneinrichtung (66) mit einer Kappe (68), die wahlweise zum Blockieren oder Freigeben einer Abgabeöffnung (70) der Dosiereinrichtung (38) bewegbar, vorzugsweise verschwenkbar, ist.

11. Vorrichtung (10) nach einem der vorherigen Ansprüche, wobei:
die Dosiereinrichtung (38) ein Ventilglied (44) aufweist, das:
- zum dosierten Abgeben des verflüssigten Fluids (F1) in das Behältnis (12) bewegbar ist; und/oder
- zum teilweisen Blockieren einer Fluidverbindung (48) zwischen der Verflüssigungseinrichtung (26) und dem Vorratsbehälter (32) zum Abbremsen des die Verflüssigungseinrichtung (26) durchströmenden Fluids angeordnet ist, vorzugsweise mit einem Ventilsitz (50) für das Ventilglied (44) in oder an der Fluidverbindung (48).

12. Behälterbehandlungsanlage aufweisend:
eine Füllvorrichtung, vorzugsweise Rundläufer-Füllvorrichtung, zum Füllen von Behältnissen (12) mit einem Füllgut; und
eine Vorrichtung (10) nach einem der vorherigen Ansprüche, die zum Abgeben des verflüssigten Fluids (F1) in die mit dem Füllgut gefüllten Behältnisse (12) angeordnet ist.

13. Verfahren zum Abgeben eines verflüssigten Fluids (F1), vorzugsweise verflüssigter Stickstoff oder verflüssigter Sauerstoff, in ein Behältnis (12), vorzugsweise mittels einer Vorrichtung (10) nach einem der Ansprüche 1 bis 11, wobei das Verfahren aufweist:
Verflüssigen eines gasförmigen Fluids in einer Verflüssigungseinrichtung (26), die zumindest abschnittsweise in einem Kühlmediumbad (K1) eines Kühlbehälters (14) eingetaucht ist;
Speichern des verflüssigten Fluids (F1) von der Verflüssigungseinrichtung (26) in einem Vorratsbehälter (32), der zumindest abschnittsweise, vorzugsweise vollständig, in dem Kühlmediumbad (K1) des Kühlbehälters (14) eingetaucht ist; und
Abgeben des verflüssigten Fluids (F1) aus dem Vorratsbehälter (32) mittels einer Dosiereinrichtung (38) in das Behältnis (12).

14. Verfahren nach Anspruch 13, ferner aufweisend mindestens eines von:
Zuführen des gasförmigen Fluids von einer Fluidgasquelle (30), vorzugsweise Sterilfluidgasquelle, besonders bevorzugt Sterilstickstoffgasquelle oder Sterilsauerstoffgasquelle, zu der Verflüssigungseinrichtung (26), vorzugsweise abhängig von einer Signalausgabe eines Verflüssigtes-Fluid-Füllstandsensors (36), der einen Füllstand des verflüssigten Fluids (F1) in dem Vorratsbehälter (32) erfasst;
Zuführen eines Kühlmediums (K1) von einer Kühlmediumquelle (18), vorzugsweise Kühlflüssigkeitsquelle, besonders bevorzugt Flüssigstickstoffquelle, zu dem Kühlbehälter (14), vorzugsweise abhängig von einer Signalausgabe eines Kühlmedium-Füllstandsensors (22), der einen Füllstand des Kühlmediumbads (K1) erfasst;
Isolieren des Kühlbehälters (14) in einem Isolierbehälter (24), vorzugsweise Vakuumisolierbehälter;
Bewegen eines Ventilglieds (44) der Dosiereinrichtung (38) zum dosierten Abgeben des verflüssigten Fluids (F1) in das Behältnis (12); und
Abbremsen des verflüssigten Fluids (F1) in der Verflüssigungseinrichtung (26) mittels eines Ventilglieds (44) der Dosiereinrichtung (38), das eine Fluidverbindung (48) zwischen der Verflüssigungseinrichtung (26) und dem Vorratsbehälter (32) teilweise blockiert, vorzugsweise mit einem Ventilsitz (50) für das Ventilglied (44) in oder an der Fluidverbindung (48).

15. Verfahren nach Anspruch 13 oder Anspruch 14, ferner aufweisend:
Behandeln, vorzugsweise Temperieren und/oder Spülen, einer Abgabedüse (40) der Dosiereinrichtung (38) in einer Behandlungskammer (52), die mit einem Behandlungsmedium (B) gefüllt ist; und
vorzugsweise mindestens eines von:
Heizen des Behandlungsmediums (B) beim Zuführen zu der Behandlungskammer (52) mittels einer Heizeinrichtung (56), vorzugsweise abhängig von einer Signalausgabe eines Temperatursensors (58), der eine Temperatur des Behandlungsmediums (B) erfasst;
Zuführen zumindest eines Teils des Behandlungsmediums (B) von einer Behandlungsmediumquelle (60), vorzugsweise Stickstoffgasquelle, zu der Behandlungskammer (52); und
Zuführen von, vorzugsweise gasförmigem, Fluid (F2) aus dem Vorratsbehälter (32) als zumindest ein Teil des Behandlungsmediums (B) zu der Behandlungskammer (52).
